# EUROPÄISCHE PATENTSCHRIFT

(11) **EP 4 217 125 B1**
(45) Veröffentlichungstag und Bekanntmachung des Hinweises auf die Patenterteilung: **07.08.2024**
(21) Anmeldenummer: 21777433.0
(22) Anmeldetag: 09.09.2021
(51) Int. Cl.: B21B 37/64

(54) **VORRICHTUNG UND VERFAHREN ZUM WALZEN VON METALLISCHEM BAND**
DEVICE AND METHOD FOR ROLLING A METAL STRIP
DISPOSITIF ET PROCÉDÉ DE LAMINAGE D'UNE BANDE MÉTALLIQUE

(30) Priorität: 22.09.2020 DE 102020211850; 03.09.2021 DE 102021209714
(43) Veröffentlichungstag der Anmeldung: 02.08.2023
(73) Patentinhaber: SMS Group GmbH, 40237 Düsseldorf (DE)
(72) Erfinder: ZIELENBACH, Michael, 57074 Siegen (DE); JEPSEN, Olaf Norman, 57072 Siegen (DE)
(74) Vertreter: Kross, Ulrich
(86) Internationale Anmeldenummer: PCT/EP2021/074807
(87) Internationale Veröffentlichungsnummer: WO 2022/063594

(56) Entgegenhaltungen:
- WO-A1-2007/022841
- CN-A- 108 114 993
- DE-A1- 1 956 746
- DE-A1- 19 618 712
- GB-A- 1 241 712
- JP-A- S6 272 417

## Beschreibung

Die Erfindung betrifft eine Vorrichtung zum Walzen von metallischem Band nach dem Oberbegriff von Anspruch 1, und ein entsprechendes Verfahren nach Anspruch 11.

Beim Herstellen bzw. Walzen von Walzgut in Form von metallischen Bändern ist es u.a. hinsichtlich der Produktqualität von Bedeutung, dass der Walzspalt zwischen den Arbeitswalzen eines hierzu eingesetzten Walzgerüsts genau eingestellt werden kann. Eine solche Einstellung des Walzspalts setzt wiederum voraus, dass beim Walzen bzw. im Betrieb des Walzgerüsts eine genaue Kenntnis bezüglich des resultierenden Walzspalts vorliegt. Hierzu ist es nach dem Stand der Technik bekannt, die Dicke eines Metallbandes zwischen den Arbeitswalzen eines Walzgerüsts nach dem Gaugemeter-Prinzip zu bestimmen. Die Dicke des Walzgutes entspricht dabei dem Abstand zwischen dem Ballen der Ober- und dem der Unterwalze. Zur Berechnung dieses Abstandes wird ausgehend von einem Nullpunkt die Veränderung der Position in den Anstellzylindern benutzt. Beim Walzen eines Metallbandes werden die Arbeitswalzen durch die Walzkraft auseinander gedrückt, weil das ganze Gerüst wie eine Feder wirkt. Somit ergibt sich der Abstand der Arbeitswalzen während des Walzens als die Summe aus der Bewegung des Anstellzylinders und der elastischen Dehnung des Gerüstes. Die Dehnung des Gerüstes wird aus der in den Querhäuptern gemessenen Kraft berechnet.

Im Zusammenhang mit der vorstehend genannten Berechnung der Dehnung eines Walzgerüsts bildet die Gerüstkennlinie eine wesentliche Komponente, mit der die Gerüstdehnung als Funktion der Kraft in den hierzu eingesetzten Kraftmesseinrichtungen ("*load cells"*) berechnet werden kann. Dies bedeutet, dass für eine solche Berechnung der Dehnung die Gerüstkennlinie bekannt sein muss. Zur Vorbereitung einer solchen Berechnung wird die Gerüstkennlinie zunächst ohne Walzgut durch direktes Aufeinanderfahren der Arbeitswalzen ermittelt. Hierbei hängt die Funktion der Gerüstkennlinie ab von der Breite des Bandes und den Durchmessern der Arbeitswalzen. Gemessen werden kann diese Funktion nur für den Fall, dass kein Metallband sich zwischen den Arbeitswalzen befindet und somit die Arbeitswalzen unmittelbar auf- bzw. gegeneinander gedrückt werden.

Zum Walzen eines Metallbandes mit einer Breite, die geringer ist als die Breite der Arbeitswalze, muss die Kennlinie auf Basis von mathematischen Modellen des Gerüstes auf die aktuelle Breite umgerechnet werden. Anders ausgedrückt, muss die Gerüstkennlinie für den Fall umgerechnet werden, dass ein zu walzendes Metallband schmaler ist als die Ballenbreite, was jedoch regelmäßig der Fall ist. Die hierzu verfügbaren mathematischen Modelle sind ungenau bzw. nicht exakt, so dass sich damit auch keine exakte Dicke ergibt. Weitere Nachteile bei der herkömmlichen Bestimmung der tatsächlichen Größe des Walzspalts bzw. von dessen Ist-Dicke, die sich während des Walzens einstellt, bestehen darin, dass die Kraftmessung zusätzlich um Reibkräfte verfälscht wird, und dass ein Verschleiß der Walzen des Walzgerüsts ebenfalls rechnerisch erfasst werden muss. Dadurch können weitere Fehler bei der Berechnung der Istdicke des Walzspalts entstehen.

Nach dem Stand der Technik ist es aus CN 108114993 und JPS 62072417 jeweils bekannt, beim Walzen von metallischen Bändern zum Bestimmen des Walzspalts auch die Position von Stützwalzen messtechnisch zu bestimmen und entsprechend zu berücksichtigen.

Aus WO 2007/022841 A1 ist eine gattungsgemässe Vorrichtung zum Walzen von metallischem Band bekannt, bei der zu berücksichtigende Positionssignale der Positionsmessung zwischen den Arbeitswalzen AW und/oder den Stützwalzen SW und/oder den Arbeitswalzeneinbaustücken und / oder den Stützwalzeneinbaustücken mithilfe von Messsensoren ermittelt werden, wobei eine räumliche Position dieser Messsensoren nicht veränderlich ist.

Aus JP S62 72417 A ist ein Verfahren zum Walzen von metallischem Band bekannt, bei dem die Exzentrizität insbesondere von Stützwalzen eines Walzgerüsts lediglich vor einem echten Walzvorgang und somit zur Vorbereitung eines solchen Walzvorgangs ermittelt werden soll. Beim Walzvorgang selber werden nach diesem Verfahren dann wechselnde Stützwalzenpositionen ermittelt, jedoch ohne Lasteinfluss und somit ohne Gerüstdehnung.

Entsprechend liegt der Erfindung die Aufgabe zugrunde, die Bestimmung eines Walzspalts, der sich im Betrieb eines Walzgerüsts beim Walzen eines metallischen Bands zwischen den zugehörigen Arbeitswalzen einstellt, im Hinblick auf eine größere Genauigkeit mit einfachen Mitteln zu optimieren und dann auf einen gewünschten Sollwert einzustellen.

Die obige Aufgabe wird durch eine Vorrichtung mit den in Anspruch 1 angegebenen Merkmalen, und in gleicher Weise durch ein Verfahren mit den Merkmalen von Anspruch 11 gelöst. Vorteilhafte Weiterbildungen der Erfindung sind in den abhängigen Ansprüchen definiert.

Eine Vorrichtung gemäß der vorliegenden Erfindung dient zum Walzen von metallischem Band, insbesondere von Stahlband. Eine solche Vorrichtung umfasst ein Walzgerüst, das aus einem Ständerpaar gebildet ist, und ein Paar Arbeitswalzen und eine obere und untere Stützwalze, wobei die Arbeitswalzen und die Stützwalzen durch jeweils zugeordnete Einbaustücke an dem Walzgerüst gehalten sind. Zwischen den Arbeitswalzen ist ein Walzspalt bildbar, wobei die Arbeitswalzen durch zumindest eine jeweils zugeordnete Stützwalze abstützbar sind. Des Weiteren umfasst die Vorrichtung eine Messeinrichtung, mittels der die Größe des Walzspalts zwischen den Arbeitswalzen bestimmt werden kann. Die Einbaustücke von zumindest einer Stützwalze sind in dem Walzgerüst beweglich geführt und können durch einen Hydraulikzylinder vertikal angestellt werden. Die Messeinrichtung weist zumindest einen oberen Sensor, mit dem ein Abstand von zumindest einem Punkt der oberen Stützwalze zu einem vorbestimmten oberen Referenzpunkt messbar ist, und zumindest einen unteren Sensor auf, mit dem ein Abstand von zumindest einem Punkt der unteren Stützwalze zu einem vorbestimmten unteren Referenzpunkt messbar ist. Die Messeinrichtung umfasst eine Kraftmesseinrichtung, die zwischen einem Einbaustück einer Stützwalze, vorzugsweise der unteren Stützwalze, und dem Walzgerüst positioniert ist, wobei mittels der Kraftmesseinrichtung eine mit dem Walzgerüst erzeugte Walzkraft gemessen werden kann. Die erfindungsgemäße Vorrichtung umfasst des Weiteren eine Regelungsvorrichtung, die mit der Messeinrichtung signaltechnisch verbunden ist, wobei die Regelungsvorrichtung zumindest mit einem mathematischen Modell ausgestattet ist, mit dem eine Dehnung des Walzgerüsts unter Berücksichtigung der erzeugten Walzkraft berechenbar ist. Der obere Sensor und/der untere Sensor sind mit einer jeweils zugeordneten Verstelleinrichtung verbunden, wobei mittels der Verstelleinrichtung eine Position des oberen bzw. unteren Sensors relativ zur oberen bzw. unteren Stützwalze veränderlich ist. Hierbei ist die Regelungsvorrichtung programmtechnisch derart eingerichtet, dass auf Grundlage der Messwerte des oberen/unteren Sensors bezüglich der gemessenen Position der oberen/unteren Stützwalze und einer von dem mathematischen Modell berechneten Dehnung des Walzgerüsts eine absolute Größe des Walzspalts und damit die resultierende Dicke des Walzguts bestimmbar ist, wobei mittels der Regelungsvorrichtung dieser absolute Wert für den Walzspalt mit einem Sollwert für den Walzspalt vergleichbar ist und auf Grundlage dessen dann der Hydraulikzylinder zur vertikalen Verschiebung der zugeordneten Stützwalze ansteuerbar ist, um dadurch den Walzspalt bzw. die resultierende Dicke des Walzguts in Form des metallischen Bands geregelt auf den gewünschten Sollwert einzustellen.

In gleicher Weise sieht die Erfindung ein Verfahren zum Walzen von metallischem Band, insbesondere von Stahlband, vor. Bei diesem Verfahren wird eine erfindungsgemäße Vorrichtung wie erläutert eingesetzt, so dass bei diesem Verfahren ein Walzspalt zwischen Arbeitswalzen, die an einem Walzgerüst an einer Vorrichtung zum Walzen von metallischem Band angebracht sind, eingestellt wird. Das erfindungsgemäße Verfahren ist dadurch gekennzeichnet, dass ein Abstand der oberen/unteren Stützwalze an jeweils zumindest einem Punkt hiervon zu einem vorbestimmten oberen/unteren Referenzpunkt durch einen oberen/ unteren Sensor gemessen wird und die Messwerte der Sensoren an eine Regelungsvorrichtung gesendet werden, dass eine Dehnung des Walzgerüsts mit einem mathematischen Modell, mit dem die Regelungsvorrichtung ausgestattet ist, unter Berücksichtigung der erzeugten Walzkraft berechnet wird, und dass mittels der Regelungsvorrichtung auf Grundlage der von dem oberen Sensor und dem unteren Sensor gemessenen Positionen der Stützwalzen und einer von dem mathematischen Modell berechneten Dehnung des Walzgerüsts eine absolute Größe des Walzspalts und damit die resultierende Dicke des Walzguts bestimmt wird. Mittels der Regelungsvorrichtung wird dann dieser absolute Wert für den Walzspalt mit einem Sollwert für den Walzspalt verglichen und auf Grundlage dessen wird dann zumindest eine Stützwalze vorzugsweise hydraulisch angestellt, um dadurch den Walzspalt bzw. die resultierende Dicke des Walzguts in Form des metallischen Bands geregelt auf den Sollwert einzustellen.

Der vorliegenden Erfindung liegt die wesentliche Erkenntnis zugrunde, dass eine Bewegung der Stützwalzen bzw. der zugehörigen Stützwalzenballen direkt messtechnisch durch geeignete Sensoren, nämlich den oberen und/oder unteren Sensor erfasst wird, so dass diese Bewegung der Stützwalzen nicht mehr mit Hilfe eines mathematischen Modells berechnet werden muss. Anders ausgedrückt, wird durch die Messung der Stützwalzenbewegung bereits ein großer Teil der tatsächlichen Dehnung des Walzgerüsts messtechnisch bestimmt und muss dann nicht mehr auf Grundlage eines (nicht exakten) mathematischen Modells aus der reibungsbehafteten Kraftmessung berechnet werden. Hierdurch ergibt sich auch der Vorteil, dass eine fehleranfällige Berechnung des Bandbreiteneinflusses auf die Durchbiegung der Walzen, wie es nach dem eingangs genannten Stand der Technik vorgesehen ist, entfällt.

Ein weiterer Vorteil der Erfindung im Zusammenhang mit der direkten Messung der Bewegung des Stützwalzenballens liegt darin, dass mit dieser Messung die Exzentrizität der Stützwalze(n) direkt gemessen werden kann. Dadurch ist es möglich, die Exzentrizität der Stützwalze(n), die im Walzbetrieb auftreten kann, dann nahezu vollständig zu kompensieren.

Die direkte Messung der Bewegung einer Stützwalze erfolgt erfindungsgemäß an mindestens einem oder mehreren Punkten hiervon über der Breite der entsprechenden Stützwalze, nämlich hinsichtlich eines Abstands zu einem vorbestimmten oberen bzw. unteren Referenzpunkt. Auf Grundlage dessen ist eine exakte bzw. absolute Position einer Stützwalze, auch unter Berücksichtigung einer möglichen Verformung der Stützwalze während des Walzbetriebs, im Raum möglich und insoweit - unter weiterer Berücksichtigung der berechneten Dehnung des Walzgerüsts - dann eine Bestimmung eines absoluten Werts des Walzspalts bzw. der Dicke eines Walzguts in Form eines metallischen Bands zwischen den Arbeitswalzen gewährleistet.

An dieser Stelle wird gesondert darauf hingewiesen, dass das Merkmal "Dehnung des Walzgerüsts" im Sinne der vorliegenden Erfindung zumindest durch die folgenden Komponenten gebildet wird:
- Dehnung der Ständer bzw. des Ständerpaars, welche(s) dem Walzgerüst zugeordnet sind bzw. ist,
- Abplattung der Arbeitswalzen gegen das Walzgut bzw. das metallische Band, und/oder
- Abplattung, die zwischen den Arbeitswalzen und den Stützwalzen auftritt.

Wie vorstehend erläutert, kann eine solche Dehnung des Walzgerüsts durch den Einsatz eines mathematischen Modells, mit dem die Regelungsvorrichtung ausgestattet ist, geeignet berechnet werden.

In vorteilhafter Weiterbildung der Erfindung kann vorgesehen sein, dass die Regelungsvorrichtung bezüglich des mathematischen Modells programmtechnisch derart eingerichtet ist, dass die Teile der Dehnung des Walzgerüsts, die mittels der Messung der Positionen der Stützwalzen direkt bestimmt worden sind, aus der Gerüstfeder entfernt werden.

Eine Anbringung der Sensoren (d.h. oberer Sensor und/oder unteren Sensor) kann an den Quertraversen des Walzgerüsts vorgenommen werden, die zwischen dem Ständerpaar angebracht sind. Konkret bedeutet dies, dass der obere Sensor an der oberen Quertraverse angebracht sein kann, wobei der untere Sensor an der unteren Quertraverse angebracht sein kann.

In Bezug auf den unteren Sensor wird an dieser Stelle gesondert darauf hingewiesen, dass dieser alternativ an dem Fundament des Walzgerüsts angebracht sein kann. Hierdurch wird für den unteren Sensor eine nochmals verbesserte Messgenauigkeit gewährleistet, weil eine Verformung des Fundaments auch im Betrieb der Vorrichtung nicht wahrscheinlich ist und damit eine ortsunveränderliche Anbringung bzw. Positionierung des unteren Sensors erreicht wird.

In vorteilhafter Weiterbildung der Erfindung können die Sensoren (d.h. der obere Sensor und/oder der untere Sensor) jeweils als optischer Sensor ausgebildet sein. Für diesen Fall können der obere Sensor und/oder der untere Sensor in Form eines Lasertriangulationssensor oder in Form eines konfokalen Sensors ausgebildet sein. In vorteilhafter Weiterbildung der Erfindung können für die Sensoren (d.h. der obere Sensor und/oder der untere Sensor) elektromagnetische Felder genutzt werden. Für diesen Fall ist es zweckmäßig, dass der obere Sensor und/oder der untere Sensor als Wirbelstromsensor ausgebildet sind.

In Bezug auf die vorstehend genannten möglichen Ausführungsformen der Sensoren ist auch eine "Mischform" möglich. Dies bedeutet, dass beispielsweise der obere Sensor als optischer Sensor ausgebildet ist, wobei für den unteren Sensor elektromagnetische Felder genutzt werden und somit der untere Sensor als Wirbelstromsensor ausgebildet sein kann. Dies gilt auch für den umgekehrten Fall, d.h. Ausbildung des oberen Sensors als Wirbelstromsensor und Ausbildung des unteren Sensors als optischer Sensor.

Gemäß einer vorteilhaften Weiterbildung der Erfindung ist angrenzend zu dem oberen bzw. unteren Sensor jeweils eine Freiblaseinrichtung angeordnet ist, mit der in einen zwischen einer Stützwalze und einem Sensor befindlichen Raum Druckluft eingebracht werden kann. In dieser Weise können beispielsweise Wassernebel, Schmutzpartikel oder vergleichbare störende Partikel aus dem Raum, der sich zwischen einer Stützwalze und einem Sensor befindet, weggeblasen bzw. entfernt werden, in Folge dessen dann die Messgenauigkeit für den jeweiligen Sensor in Bezug auf die gemessene Position einer zugeordneten Stützwalze verbessert wird.

Beim Ausregeln von Dickenstörungen an insbesondere dünnen Materialien bzw. metallischen Bändern resultiert eine Bewegung der "HGC" (vgl. Fig. 3, Fig. 4) bzw. der Stützwalzen eines Walzgerüsts zum weitaus größten Teil aus der Kompensation der sich ändernden Gerüstdehnung. Die Dehnung bestimmt sich, vereinfacht ausgedrückt, durch folgende Gleichung: $Dehnung = \frac{gemessene Walzkraft}{Gerüstfeder}$

In Worten ausgedrückt, bestimmt sich die Dehnung - vereinfacht ausgedrückt - aus dem Quotienten der gemessenen Walzkraft und der Gerüstfeder. Auf Grundlage dessen, dass Teile der Dehnung des Walzgerüsts, insbesondere eine Verformung bzw. Bewegung der Stützwalzen erfindungsgemäß nun direkt messtechnisch durch die genannten Sensoren ermittelt wird, können diese gemessenen Teile der Dehnung aus der Gerüstfeder entfernt werden, die dadurch größer wird. In Folge dessen, dass die Gerüstfeder größer ist, wird die berechnete Dehnung geringer. Damit wird auch der Einfluss des Reibungseinflusses in der gemessenen (Walz- )Kraft geringer. Auch prozentuale Fehler der Gerüstfeder haben dadurch geringere Dehnungsfehler zur Folge.

In vorteilhafter Weiterbildung der Erfindung kann die Regelungsvorrichtung mit einem mathematischen Kompensationsmodell ausgestattet sein, mit dem Thermik und Verschleiß der Arbeitswalzen und/oder der Stützwalzen berechnet werden können. In dieser Weise ist es möglich, die verschleiß- und temperaturbedingte Änderung eines Durchmessers der Arbeitswalzen und/oder Stützwalzen während des Walzvorganges direkt rechnerisch zu bestimmen. Dies kann für die hydraulische Anstellung von zumindest einer Stützwalze berücksichtigt werden, um dadurch den Walzspalt bzw. die resultierende Dicke des Walzguts in Form des metallischen Bands geregelt auf den Sollwert einzustellen. Damit ist es möglich, im Betrieb der erfindungsgemäßen Vorrichtung bzw. bei Durchführung des erfindungsgemäßen Verfahrens einerseits die Genauigkeit für den eingestellten Walzspalt zu verbessern und andererseits Kenntnis vom aktuellen Verschleißzustand der Arbeitswalzen und/oder der Stützwalzen zu gewinnen, um dann erst bei tatsächlichem Bedarf (und nicht zeitabhängig, d.h. nach vorgegebenen starren Zeitpunkten) einen Austausch der jeweiligen Walzen vorzunehmen.

Weitere Einzelheiten und Vorteile der Erfindung ergeben sich aus den folgenden anhand von Figuren erläuterten Ausführungsbeispielen. Es zeigen:
- Fig. 1: eine vereinfachte Ansicht einer erfindungsgemäßen Vorrichtung zum Walzen von metallischem Band,
- Fig. 2: eine vereinfachte Ansicht einer Vorrichtung zum Walzen von metallischem Band gemäß einer weiteren Ausführungsform der Erfindung,
- Fig. 3: eine vereinfachte Ansicht der erfindungsgemäßen Vorrichtung von Fig. 1 bzw. Fig. 2, ergänzt um die Symbolik eines Regelkreises einer zugehörigen Regelungsvorrichtung, und
- Fig. 4: eine vereinfachte Ansicht der Vorrichtung von Fig. 1 bzw. Fig. 2 gemäß einer weiteren Ausführungsform der Erfindung, ergänzt um die Symbolik eines Regelkreises einer zugehörigen Regelungsvorrichtung.

Nachstehend sind unter Bezugnahme auf die Fig. 1-4 bevorzugte Ausführungsformen einer erfindungsgemäßen Vorrichtung 10 und eines zugehörigen Verfahrens zum Walzen von metallischem Band gezeigt und erläutert. Gleiche Merkmale in der Zeichnung sind jeweils mit gleichen Bezugszeichen versehen. An dieser Stelle wird gesondert darauf hingewiesen, dass die Zeichnung lediglich vereinfacht und insbesondere ohne Maßstab dargestellt ist.

In Fig. 1 ist eine vereinfachte Ansicht von Teilen der erfindungsgemäßen Vorrichtung 10 gemäß einer ersten Ausführungsform gezeigt. Die Vorrichtung umfasst ein Walzgerüst 12 mit einem Paar Ständern 14, zwischen denen ein Paar Arbeitswalzen 16 drehbar gelagert angebracht sind. Des Weiteren sind zwischen den Ständern 14 eine obere Stützwalze 18 und eine untere Stützwalze 19 drehbar gelagert angebracht und jeweils angrenzend zu einer Arbeitswalze 16 angeordnet.

Die Vorrichtung 10 umfasst bei dem Ausführungsbeispiel von Fig. 1 insgesamt vier Walzen, nämlich wie erläutert zwei Arbeitswalzen 16 und zwei Stützwalzen 18, 20. Damit handelt es sich bei dem zugehörigen Walzgerüst 12 dieser Vorrichtung 10 um ein sog. Quarto-Gerüst.

Die Arbeitswalzen 16 und die Stützwalzen 18, 19 sind an dem Walzgerüst 12 bzw. den zugehörigen Ständern 14 durch jeweils zugeordnete Einbaustücke E gehalten. In der Fig. 1 ist zwecks einer vereinfachten Darstellung nur eines dieser Einbaustücke E angezogen gezeigt.

Die Einbaustücke E von zumindest einer Stützwalze 18, 20 sind in dem Walzgerüst in vertikaler Richtung beweglich geführt und dabei einem Hydraulikzylinder 22 zugeordnet. In der Fig. 1 ist dies beispielhaft für die obere Stützwalze 18 veranschaulicht. Mittels einer Aktuierung des Hydraulikzylinders 22 ist es möglich, die obere Stützwalze 18 in vertikaler Richtung anzustellen und dadurch einen Abstand zwischen den beiden Arbeitswalzen 16 zu verändern.

Zwischen den Ständern 14 des Walzgerüsts 12 sind eine obere Quertraverse Q1 und eine untere Quertraverse Q2 angebracht.

Die erfindungsgemäße Vorrichtung 10 umfasst eine Messeinrichtung, mittels der ein Abstand der beiden Arbeitswalzen 16 zueinander und somit ein hieraus resultierender Walzspalt W (vgl. Fig. 3, Fig. 4) zwischen den Arbeitswalzen bestimmt werden kann.

Die vorstehend genannte Messeinrichtung umfasst bei der Ausführungsform von Fig. 1 zumindest einen oberen Sensor 24, der an der oberen Quertraverse Q1 angebracht ist, und zumindest einen unteren Sensor 25, der an der unteren Quertraverse Q2 angebracht ist. In der Darstellung von Fig. 1 sind diese Sensoren 24, 25 vereinfacht lediglich jeweils durch einen Pfeil symbolisiert.

Mit dem oberen Sensor 24 kann ein Abstand der oberen Stützwalze 18 an zumindest Punkt hiervon zu einem vorbestimmten oberen Referenzpunkt P1 gemessen werden. In gleicher Weise kann mit dem unteren Sensor 25 ein Abstand der unteren Stützwalze 20 an zumindest Punkt hiervon zu einem vorbestimmten unteren Referenzpunkt P2 gemessen werden.

Im Sinne der vorliegenden Erfindung bilden die vorstehend genannten Referenzpunkte P1 und P2 feste Punkte, gegenüber denen eine Messung der Bewegung der Stützwalzen 18, 20 mittels der Sensoren 24, 25 erfolgt. Beispielsweise können diese Referenzpunkte P1, P2 an der oberen Quertraverse Q1 bzw. an der unteren Quertraverse Q2 festgelegt sein, wie dies bei der Ausführungsform von Fig. 1 durch entsprechende Kreise symbolisiert ist.

Gemäß einer alternativen Ausführungsform kann für den unteren Sensor 25 vorgesehen sein, dass dieser - anstatt an der unteren Quertraverse Q2 - an einem Fundament F (vgl. Fig. 1) des Walzgerüsts 12 angebracht ist. Für diesen Fall ist dann der vorbestimmte untere Referenzpunkt P2 zweckmäßigerweise ebenfalls an dem Fundament F festgelegt.

Bei der Ausführungsform von Fig. 1 sind die Sensoren 24, 25 jeweils in einem mittigen Bereich der Quertraversen Q1, Q2 angebracht. Entsprechend werden ein Abstand der Stützwalzen 18, 20 in einem mittigen Bereich hiervon zu den vorbestimmten Referenzpunkten P1, P2 mittels der Sensoren 24, 25 gemessen. Dies bedeutet, dass der obere Sensor 24 und der untere Sensor 25 derart bezüglich einer Breite des Walzgerüsts 12 positioniert sind, dass mit diesen Sensoren 24, 25 jeweils ein Abstand zu einem Punkt in der Mitte der zugeordneten Stützwalzen 18, 20 gemessen wird.

Die Messeinrichtung umfasst des Weiteren eine Kraftmesseinrichtung 30, die zwischen einem Einbaustück einer Stützwalze und dem Walzgerüst 12 positioniert ist. In der Darstellung von Fig. 1 ist beispielsweise eine Anordnung für eine solche Kraftmesseinrichtung 30 gezeigt, die hier angrenzend zu den jeweiligen Einbaustücken E der unteren Stützwalze 20 angeordnet ist. Mittels der Kraftmesseinrichtung 30 ist es möglich, die in dem Walzgerüst 12 erzeugte Walzkraft messtechnisch zu erfassen.

Die erfindungsgemäße Vorrichtung 10 umfasst auch Freiblaseinrichtungen 28 (vgl. Fig. 1), die jeweils angrenzend zu dem oberen und unteren Sensor 24, 25 angeordnet sind. Mittels dieser Freiblaseinrichtungen 28 ist es möglich, in einen Raum R, der sich zwischen einer Stützwalze 18, 20 und dem jeweiligen Sensor 24, 25 befindet, Druckluft 29 einzubringen. Beispielsweise kann eine solche Freiblaseinrichtung 28 in Form eines Gebläses oder Ventilators ausgebildet sein. Jedenfalls wird mit einer solchen Freiblaseinrichtung 28 und der hiermit erzeugten Druckluft 29 erreicht, dass störende Partikel in dem Raum R zwischen den Stützwalzen 18, 20 und den Sensoren 24, 25, welche Partikel beispielsweise aus Wassernebel, Schmutzpartikeln oder dergleichen gebildet sein können, wirkungsvoll entfernt werden. Dies leistet einen wesentlichen Beitrag zur Verbesserung der Messgenauigkeit der Sensoren 24, 25 in Bezug auf eine Bewegung der Stützwalzen 18, 20.

In der Fig. 2 sind Teile einer zweiten Ausführungsform der erfindungsgemäßen Vorrichtung 10 gezeigt. Im Unterschied zur ersten Ausführungsform von Fig. 1 sind hierbei angrenzend zur oberen Stützwalze 18 und zur unteren Stützwalze 20 jeweils eine Mehrzahl von oberen Sensoren 24 bzw. unteren Sensoren 25 angeordnet, die in gleicher Weise wie bei der Fig. 1 hier jeweils vereinfacht lediglich durch Pfeile symbolisiert sind. Beispielsweise sind hier entlang einer Breitenerstreckung der jeweiligen Stützwalzen 18, 20 jeweils drei Sensoren 24, 25 vorgesehen. Diesbezüglich versteht sich, dass die Mehrzahl für die oberen Sensoren 24 bzw. unteren Sensoren 25 auch von drei verschieden sein kann, also beispielsweise auch mehr oder weniger als drei betragen kann. Im Übrigen entspricht die Ausführungsform von Fig. 2 jener von Fig. 1, so dass zur Vermeidung von Wiederholungen auf die Erläuterungen zur Fig. 1 verwiesen werden darf.

Nachfolgend sind in den Fig. 3 und 4 weitere Merkmale für die erfindungsgemäße Vorrichtung 10 und deren Funktionsweise sowie für ein Verfahren gemäß der vorliegenden Erfindung gezeigt und erläutert:
Die Ausführungsform von Fig. 3 entspricht der Ausführungsform von Fig. 1 bzw. Fig. 2, wobei nun u.a. auch Details einer Regelungsvorrichtung 32 und des zugehörigen Regelkreises gezeigt sind, die ebenfalls Bestandteil der erfindungsgemäßen Vorrichtung 10 sind.

Zunächst darf für die Fig. 3 darauf hingewiesen werden, dass hierbei jeweils ein oberer Sensor 24 und ein unterer Sensor 25 in einem mittigen Bereich der zugeordneten Stützwalze 18, 19 angeordnet ist. Dies entspricht der Darstellung von Fig. 1. Optional kann vorgesehen sein, dass jeweils eine Mehrzahl von ersten Sensoren 24 und von zweiten Sensoren 25 entlang einer Breite der zugeordneten Stützwalze 18, 20 angeordnet sind, wobei diese weiteren Sensoren hier jeweils durch gestrichelte Pfeile symbolisiert sind. Eine solche Mehrzahl von Sensoren 24, 25 entspricht dann der Darstellung von Fig. 2.

Fig. 3 verdeutlicht, dass die oberen und unteren Sensoren 24, 25 und auch die Kraftmesseinrichtung 30 jeweils signaltechnisch mit der Regelungsvorrichtung 32 verbunden sind. In dieser Weise erhält die Regelungsvorrichtung 32 Informationen bezüglich der Bewegungen bzw. Verformungen der Stützwalzen 18, 20, die im Walzbetrieb auftreten können.

Die Regelungsvorrichtung 32 ist mit einem mathematischen Modell 34 ausgestattet, mit dem eine Dehnung des Walzgerüsts 12 unter Berücksichtigung der erzeugten Walzkraft berechnet werden kann. Hierbei ist erfindungsgemäß von Bedeutung, dass die Messwerte für die auf der Antriebsseite des Walzgerüsts gemessenen Walzkraft ("F_{AS}") und für die auf der Bedienerseite des Walzgerüsts gemessenen Walzkraft ("F_{BS}") jeweils an dieses mathematische Modell 34 gesendet werden. Diesbezüglich wird darauf hingewiesen, dass die erzeugten Walzkräfte in der Fig. 3 durch entsprechende und in den Ständern 14 positionierte Blockpfeile symbolisiert sind.

Wie vorstehend an anderer Stelle bereits erläutert, kann erfindungsgemäß die Dehnung des Walzgerüsts 12 von dem mathematischen Modell 34 berechnet werden. In der Fig. 3 ist diesbezüglich veranschaulicht, dass es im Walzbetrieb zu einer Abplattung sowohl zwischen einerseits dem metallischen Band B und den Arbeitswalzen 16 und andererseits den Arbeitswalzen 16 und den daran angrenzenden Stützwalzen 18 kommt. Diese Abplattungen bilden Teile der Dehnung des Walzgerüsts 12, die mittels des mathematischen Modells 34 berechnet wird.

Fig. 4 veranschaulicht eine dritte Ausführungsform der erfindungsgemäßen Vorrichtung 10. Im Unterschied zur Ausführungsform von Fig. 3 sind hierbei die Sensoren 24, 25 jeweils mit Verstelleinrichtungen 26 ausgestattet, mit denen die Position eines jeweiligen Sensors 24, 25 an einen unterschiedlichen Durchmesser einer zugeordneten Stützwalze 18, 20 angepasst werden kann. Dies bedeutet, dass in Abhängigkeit eines Walzendurchmessers der jeweiligen Stützwalzen 18, 20 die Sensoren 24, 25 aus dem Walzgerüst 12 vertikal hinein- oder herausgefahren werden können. Anders ausgedrückt, kann mittels der Verstelleinrichtungen 26 eine Position des oberen bzw. unteren Sensors 24, 25 relativ zur oberen bzw. unteren Stützwalze 18, 20 verändert werden, wie erläutert in Anpassung an den jeweiligen Durchmesser der Stützwalzen 18, 20. Bezüglich ihrer übrigen Merkmale entspricht die Ausführungsform von Fig. 4 jener von Fig. 3, so dass zur Vermeidung von Wiederholungen auf die Erläuterungen zur Fig. 3 verwiesen werden darf.

Die weiteren in Fig. 3 bzw. Fig. 4 verwendeten Symbole verstehen sich wie folgt:

| | |
|---|---|
| - AGC : | *"Automatic Gauge Control"*: Dies meint eine automatische Einstellung des Walzspalts, durch eine entsprechende vertikale Anstellung von zumindest einer Stützwalze. |
| - HGC_{AS}: | *"Hydraulic Gauge Control"* auf der Antriebsseite AS: Dies meint eine Ansteuerung des Hydraulikzylinders 22, welcher einem Einbaustück E der oberen Stützwalze 18 auf der Antriebsseite AS zugeordnet ist. |
| - s_{AS}: | oberen Dies meint die Strecke, um welche das Einbaustück E der Stützwalze 18 auf der Antriebsseite AS bei einer Anstellung des dort angeordneten Hydraulikzylinders 22 vertikal verschoben wird. |
| - HGCss: | *"Hydraulic Gauge Control"* auf der Bedienerseite BS: Dies meint eine Ansteuerung des Hydraulikzylinders 22, welcher einem Einbaustück E der oberen Stützwalze 18 auf der Bedienerseite BS zugeordnet ist. |
| - s_{BS}: | Dies meint die Strecke, um welche das Einbaustück E der oberen Stützwalze 18 auf der Bedienerseite BS bei einer Anstellung des dort angeordneten Hydraulikzylinders 22 vertikal verschoben wird. |

Die Erfindung funktioniert nun wie folgt:
Zum Walzen eines metallischen Bands wird dieses zwischen den Arbeitswalzen 16 des Walzgerüsts 12 hindurchgeführt. Hierbei sind die Arbeitswalzen 16 voneinander beabstandet, so dass zwischen den Arbeitswalzen 16 ein Walzspalt gebildet wird. In den Fig. 3 und 4 sind das metallische Band jeweils mit "B" angezogen und der Walzspalt, der sich unter Einschluss des metallischen Bands B zwischen den Arbeitswalzen 16 einstellt, mit dem Pfeil "W" symbolisiert.

Im Walzbetrieb wird ein Abstand der oberen Stützwalze 18 an zumindest einem Punkt hiervon (vgl. Fig. 1) oder an beispielsweise drei Punkten entlang der Breitenerstreckung der Stützwalze 18 (vgl. Fig. 2) zu dem vorbestimmten oberen Referenzpunkt P1 durch den bzw. die oberen Sensor(en) 24 gemessen, wobei die resultierende Messwerte dann an die Regelungsvorrichtung 32 gesendet werden. In gleicher Weise wird ein Abstand der unteren Stützwalze 20 an zumindest einem Punkt hiervon (vgl. Fig. 1) oder an beispielsweise drei Punkten entlang der Breitenerstreckung der Stützwalze 20 (vgl. Fig. 2) zu dem vorbestimmten unteren Referenzpunkt P2 durch den bzw. die unteren Sensor(en) 25 gemessen. Sodann werden die Messsignale der Sensoren 24, 25 an die Regelungsvorrichtung 32 gesendet.

Unter Berücksichtigung der von den Kraftmesseinrichtungen 30 gemessenen Walzkräfte F_{AS}, Fss wird wie erläutert eine Dehnung des Walzgerüsts von dem mathematischen Modell 34 berechnet.

Sodann ist nach dem erfindungsgemäßen Verfahren vorgesehen, dass mittels der Regelungsvorrichtung 32 auf Grundlage der von dem oberen Sensor 24 und dem unteren Sensor 25 gemessenen Positionen der Stützwalzen 18, 20 und einer von dem mathematischen Modell 34 berechneten Dehnung des Walzgerüsts 12 eine absolute Größe des Walzspalts W und damit die resultierende Dicke des Walzguts bestimmt wird, wobei mittels der Regelungsvorrichtung 32 dieser absolute Wert ("h_{Act}") für den Walzspalt W mit einem Sollwert ("h_{REF}") für den Walzspalt W verglichen wird und auf Grundlage dessen dann zumindest die Stützwalze 18 hydraulisch durch den Hydraulikzylinder 22 in vertikaler Richtung angestellt wird, um dadurch den Walzspalt W bzw. die resultierende Dicke des Walzguts in Form des metallischen Bands B geregelt auf den Sollwert einzustellen.

Zur Durchführung des vorstehend genannten erfindungsgemäßen Verfahrens ist die Regelungsvorrichtung 32 entsprechend programmtechnisch eingerichtet. Dies bedeutet für die vorliegende Erfindung, dass mittels der Regelungsvorrichtung 32 auf Grundlage der Messwerte des oberen und unteren Sensors 24, 25 bezüglich der gemessenen Position der oberen/unteren Stützwalze 18, 20 und einer von dem mathematischen Modell 34 berechneten Dehnung des Walzgerüsts 12 eine absolute Größe des Walzspalts W und damit die resultierende Dicke des Walzguts bestimmt werden kann. Im Anschluss hieran wird mittels der Regelungsvorrichtung 32 dieser absolute Wert h_{Act} mit dem Sollwert h_{REF} für den Walzspalt W verglichen und auf Grundlage dessen dann der Hydraulikzylinder 22 zur vertikalen Verschiebung der zugeordneten oberen Stützwalze 18 angesteuert, um dadurch den Walzspalt W bzw. die resultierende Dicke des Walzguts in Form des metallischen Bands B geregelt auf den gewünschten Sollwert einzustellen.

Zur weiteren Verbesserung der Messgenauigkeit kann erfindungsgemäß vorgesehen sein, dass die Regelungsvorrichtung 32 mit einem mathematischen Kompensationsmodell ausgestattet ist, welches in den Fig. 3 bzw. 4 jeweils mit "36" angezogen und mit der Bezeichnung "Kompensationen" versehen ist. Mittels eines solchen mathematischen Kompensationsmodells 36 können Thermik und Verschleiß der Arbeitswalzen 16 und/oder der Stützwalzen 18, 20 berechnet werden, wobei auf Grundlage dessen entsprechende Korrekturgröße in die Regelstrecke eingeführt werden können.

Die vorliegende Erfindung ist vorstehend unter Bezugnahme auf mögliche Ausführungsformen der Vorrichtung 10 erläutert worden, die einem sog. "Quarto-Gerüst" entsprechen. Alternativ hierzu kann die erfindungsgemäße Vorrichtung 10 auch in Form eines sog. "Sexto-Gerüst" ausgebildet sein, wobei das Walzgerüst 12 mit insgesamt vier Stützwalzen ausgerüstet ist. Für diesen Fall beziehen sich dann die vorstehend gemachten Erläuterungen für die Stützwalzen 18, 20 mutatis mutandis auf die jeweils äußeren Stützwalzen eines Sexto-Gerüstes, um in Ergebnis und in gleicher Weise den Walzspalt W bzw. die resultierende Dicke des Walzguts in Form des metallischen Bands B geregelt auf einen gewünschten Sollwert einzustellen.

### Bezugszeichenliste

- 10: Vorrichtung
- 12: Walzgerüst
- 14: Ständer
- 16: Arbeitswalze(n)
- 18: obere Stützwalze
- 20: untere Stützwalze
- 22: Hydraulikzylinder
- 24: oberer Sensor
- 25: unterer Sensor
- 26: Verstelleinrichtung (für oberen Sensor 24/unteren Sensor 25)
- 28: Freiblaseinrichtung
- 29: Druckluft
- 30: Kraftmesseinrichtung
- 32: Regelungsvorrichtung
- 34: mathematisches Modell
- 36: mathematisches Kompensationsmodell
- B: metallisches Band
- E: Einbaustück(e)
- F: Fundament
- h_{REF}: Sollwert (für den Walzspalt W)
- Q1: obere Quertraverse
- Q2: untere Quertraverse
- P1: vorbestimmter oberer Referenzpunkt
- P2: vorbestimmter unterer Referenzpunkt
- R: Raum (zwischen einer Stützwalze 18, 20 und einem Sensor 24, 25)
- W: Walzspalt

## Patentansprüche

1. Vorrichtung (10) zum Walzen von metallischem Band (B), umfassend ein Walzgerüst (12), das aus einem Paar von Ständern (14) gebildet ist,
ein Paar Arbeitswalzen (16) und eine obere und untere Stützwalze (18; 20) (18; 20), wobei die Arbeitswalzen (16) und die Stützwalzen (18; 20) durch jeweils zugeordnete Einbaustücke (E) an dem Walzgerüst (12) gehalten sind, wobei zwischen den Arbeitswalzen (16) ein Walzspalt bildbar ist und die Arbeitswalzen (16) durch zumindest eine jeweils zugeordnete Stützwalze (18; 20) abstützbar sind, und
eine Messeinrichtung, mittels der die Größe des Walzspalts (W) zwischen den Arbeitswalzen (16) bestimmbar ist,
wobei die Einbaustücke (E) von zumindest einer Stützwalze (18; 20) in dem Walzgerüst (12) beweglich geführt und durch einen Hydraulikzylinder (22) vertikal anstellbar sind,
wobei die Messeinrichtung eine Kraftmesseinrichtung (30) umfasst, die zwischen einem Einbaustück (E) einer Stützwalze (18; 20) und dem Walzgerüst (12) positioniert ist, wobei mittels der Kraftmesseinrichtung (30) eine mit dem Walzgerüst (12) erzeugte Walzkraft messbar ist, wobei die Messeinrichtung zumindest einen oberen Sensor (24) aufweist, mit dem ein Abstand von zumindest einem Punkt der oberen Stützwalze (18; 20) zu einem vorbestimmten oberen Referenzpunkt (P1) messbar ist,
wobei eine Regelungsvorrichtung (32) vorgesehen ist, die mit der Messeinrichtung signaltechnisch verbunden ist, wobei die Regelungsvorrichtung (32) zumindest mit einem mathematischen Modell (34) ausgestattet ist, mit dem eine Dehnung des Walzgerüsts (12) unter Berücksichtigung der erzeugten Walzkraft berechenbar ist, wobei die Regelungsvorrichtung (32) programmtechnisch derart eingerichtet ist, dass auf Grundlage der Messwerte des oberen Sensors (25) bezüglich der gemessenen Position der oberen/unteren Stützwalze (18; 20) und einer von dem mathematischen Modell (34) berechneten Dehnung des Walzgerüsts (12) eine absolute Größe des Walzspalts (W) und damit die resultierende Dicke des Walzguts bestimmbar ist, wobei mittels der Regelungsvorrichtung (32) dieser absolute Wert für den Walzspalt (W) mit einem Sollwert (h_{REF}) für den Walzspalt (W) vergleichbar ist und auf Grundlage dessen dann der Hydraulikzylinder (22) zur vertikalen Verschiebung der zugeordneten Stützwalze (18; 20) ansteuerbar ist, um dadurch den Walzspalt (W) bzw. die resultierende Dicke des Walzguts in Form des metallischen Bands (B) geregelt auf den gewünschten Sollwert (h_{REF}) einzustellen,
**dadurch gekennzeichnet,**
**dass** die Messeinrichtung zumindest einen unteren Sensor (25), mit dem ein Abstand von zumindest einem Punkt der unteren Stützwalze (18; 20) zu einem vorbestimmten unteren Referenzpunkt (P2) messbar ist, aufweist,
**dass** der obere Sensor (24) und/oder der untere Sensor (25) mit einer jeweils zugeordneten Verstelleinrichtung (26) verbunden sind, wobei mittels der Verstelleinrichtung (26) eine Position des oberen bzw. unteren Sensors (25) relativ zur oberen bzw. unteren Stützwalze (18; 20) veränderlich ist, und
**dass** die Regelungsvorrichtung (32) programmtechnisch derart eingerichtet ist, dass auf Grundlage der Messwerte des unteren Sensors (25) bezüglich der gemessenen Position der unteren Stützwalze (18; 20) und einer von dem mathematischen Modell (34) berechneten Dehnung des Walzgerüsts (12) eine absolute Größe des Walzspalts (W) und damit die resultierende Dicke des Walzguts bestimmbar ist, wobei mittels der Regelungsvorrichtung (32) dieser absolute Wert für den Walzspalt (W) mit einem Sollwert (h_{REF}) für den Walzspalt (W) vergleichbar ist und auf Grundlage dessen dann der Hydraulikzylinder (22) zur vertikalen Verschiebung der zugeordneten Stützwalze (18; 20) ansteuerbar ist, um dadurch den Walzspalt (W) bzw. die resultierende Dicke des Walzguts in Form des metallischen Bands (B) geregelt auf den gewünschten Sollwert (h_{REF}) einzustellen.

2. Vorrichtung (10) nach Anspruch 1, **dadurch gekennzeichnet, dass** die Regelungsvorrichtung (32) mit einem mathematischen Kompensationsmodell (36) ausgestattet ist, mit dem Thermik und Verschleiß der Arbeitswalzen (16) und/oder der Stützwalzen (18, 20) berechenbar sind.

3. Vorrichtung (10) nach Anspruch 1 oder 2, **dadurch gekennzeichnet, dass** das Walzgerüst (12) eine obere Quertraverse (Q1) aufweist, an welcher der obere Sensor (24) angebracht ist.

4. Vorrichtung (10) nach einem der Ansprüche 1 bis 3, **dadurch gekennzeichnet, dass** das Walzgerüst (12) eine untere Quertraverse (Q2) aufweist, an welcher der untere Sensor (25) angebracht ist.

5. Vorrichtung (10) nach einem der Ansprüche 1 bis 3, **dadurch gekennzeichnet, dass** der untere Sensor (25) an einem Fundament (F) des Walzgerüsts (12) angebracht ist.

6. Vorrichtung (10) nach einem der vorhergehenden Ansprüche, **dadurch gekennzeichnet, dass** der obere Sensor (24) und/oder der untere Sensor (25) derart bezüglich einer Breite des Walzgerüsts (12) positioniert sind, dass mit diesem Sensor (24; 25) ein Abstand zu einem Punkt in der Mitte der Stützwalze (18; 20) gemessen wird.

7. Vorrichtung (10) nach einem der vorhergehenden Ansprüche, **dadurch gekennzeichnet, dass** der obere Sensor (24) und/oder der untere Sensor (25) jeweils als optischer Sensor ausgebildet, vorzugsweise, dass der der obere Sensor (24) und/oder der untere Sensor (25) in Form eines Lasertriangulationssensor oder in Form eines konfokalen Sensors ausgebildet sind.

8. Vorrichtung (10) nach einem der vorhergehenden Ansprüche, **dadurch gekennzeichnet, dass** für den oberen Sensor (24) und/oder den unteren Sensor (25) elektromagnetische Felder genutzt werden, vorzugsweise, dass der obere Sensor (24) und/oder der untere Sensor (25) als Wirbelstromsensor ausgebildet sind.

9. Vorrichtung (10) nach Anspruch 7 oder 8, **dadurch gekennzeichnet, dass** angrenzend zu dem oberen und unteren Sensor (25) jeweils eine Freiblaseinrichtung (28) angeordnet ist, mit der in einen zwischen einer Stützwalze (18; 20) und einem Sensor (24; 25) befindlichen Raum (R) Druckluft einbringbar ist.

10. Vorrichtung (10) nach einem der vorhergehenden Ansprüche, **dadurch gekennzeichnet, dass** angrenzend zu der oberen bzw. unteren Stützwalze (18; 20) jeweils eine Mehrzahl von oberen Sensoren (24) bzw. unteren Sensoren (25) entlang der Breite einer zugeordneten Stützwalze (18; 20) vorgesehen sind.

11. Verfahren zum Walzen von metallischem Band (B), bei dem ein Walzspalt (W) zwischen an einem Walzgerüst (12) angebrachten Arbeitswalzen (16) mit einer Vorrichtung (10) nach einem der Ansprüche 1 bis 10 eingestellt wird,
wobei ein Abstand einer oberen/unteren Stützwalze (18; 20) an jeweils zumindest einem Punkt hiervon zu einem vorbestimmten oberen/unteren Referenzpunkt (P1; P2) durch einen oberen/unteren Sensor (25) gemessen wird und die Messwerte der Sensoren an eine Regelungsvorrichtung (32) gesendet werden,
wobei eine Dehnung des Walzgerüsts (12) mit einem mathematischen Modell (34), mit dem die Regelungsvorrichtung (32) ausgestattet ist, unter Berücksichtigung der erzeugten Walzkraft berechnet wird, und
wobei mittels der Regelungsvorrichtung (32) auf Grundlage der von dem oberen Sensor (24) und dem unteren Sensor (25) gemessenen Positionen der Stützwalzen (18; 20) und einer von dem mathematischen Modell (34) berechneten Dehnung des Walzgerüsts (12) eine absolute Größe des Walzspalts (W) und damit die resultierende Dicke des Walzguts bestimmt wird, wobei mittels der Regelungsvorrichtung (32) dieser absolute Wert für den Walzspalt (W) mit einem Sollwert (h_{REF}) für den Walzspalt (W) verglichen wird und auf Grundlage dessen dann zumindest eine Stützwalze (18; 20) vorzugsweise hydraulisch angestellt wird, um dadurch den Walzspalt (W) bzw. die resultierende Dicke des Walzguts in Form des metallischen Bands (B) geregelt auf den Sollwert (h_{REF}) einzustellen.

12. Verfahren nach Anspruch 11, **dadurch gekennzeichnet, dass** die Regelungsvorrichtung (32) bezüglich des mathematischen Modells (34) programmtechnisch derart eingerichtet ist, dass die Teile der Dehnung des Walzgerüsts (12), die mittels der Messung der Positionen der Stützwalzen (18; 20) direkt bestimmt worden sind, aus der Gerüstfeder entfernt werden.

13. Verfahren nach Anspruch 11 oder 12, **dadurch gekennzeichnet, dass** die Regelungsvorrichtung (32) mit einem mathematischen Kompensationsmodell (36) ausgestattet ist, mit dem Thermik und Verschleiß der Arbeitswalzen (16) und/oder der Stützwalzen (18, 20) berechnet werden, wobei diese Größen für die hydraulische Anstellung von zumindest einer Stützwalze (18; 20) berücksichtigt werden, um dadurch den Walzspalt (W) bzw. die resultierende Dicke des Walzguts in Form des metallischen Bands (B) geregelt auf den Sollwert einzustellen.

14. Verfahren nach einem der Ansprüche 11 bis 13, **dadurch gekennzeichnet, dass** eine Position der oberen/unteren Stützwalze (18; 20) durch eine Mehrzahl von oberen/unteren Sensoren (24; 25) gemessen wird, die jeweils entlang einer Breite der jeweiligen Stützwalze (18; 20) angeordnet sind.

15. Verfahren nach einem der Ansprüche 11 bis 14, **dadurch gekennzeichnet, dass** der obere Sensor (24) und/oder der untere Sensor (25) jeweils als optische Sensoren ausgebildet sind.

16. Verfahren nach einem der Ansprüche 11 bis 15, **dadurch gekennzeichnet, dass** für den oberen Sensor (24) und/oder den unteren Sensor (25) elektromagnetische Felder genutzt werden.

17. Verfahren nach Anspruch 15 oder 16, **dadurch gekennzeichnet, dass** angrenzend zu den Sensoren jeweils eine Freiblaseinrichtung (28) vorgesehen ist, mit der in einen zwischen einer Stützwalze (18; 20) und einem Sensor (24; 25) befindlichen Raum (R) Druckluft eingebracht wird.

## Claims

1. Device (10) for rolling metallic strip (B), comprising
a roll stand (12) formed from a pair of housings (14),
a pair of work rolls (16) and an upper and a lower backing roll (18; 20), wherein the work rolls (16) and the backing rolls (18; 20) are each mounted at the roll stand (12) by respectively associated chocks (E) and wherein a rolling gap can be formed between the work rolls (16) and the work rolls (16) can be supported by at least one respectively associated backing roll (18; 20), and
a measuring device by means of which the size of the rolling gap (W) between the work rolls (16) can be determined,
wherein the chocks (E) are movably guided by at least one backing roll (18; 20) in the roll stand (12) and are vertically adjustable by a hydraulic cylinder (22),
wherein the measuring device comprises a force measuring device (30) positioned between a chock (E) of a backing roll (18; 20) and the roll stand (12), wherein a rolling force generated by the roll stand (12) can be measured by means of the force measuring device (30), wherein the measuring device comprises at least one upper sensor (24) by which a spacing from at least one point of the upper backing roll (18; 20) from a predetermined upper reference point (P1) can be measured,
wherein a regulating device (32) is provided, which is in signal-connection with the measuring device, wherein the regulating device (32) is equipped at least with a mathematical model (34) by which a stretching of the roll stand (12) can be calculated with consideration of the rolling force produced, wherein the regulating device (32) is arranged in such a way in terms of program that an absolute magnitude of the rolling gap (W) and thus the resulting thickness of the rolling material are determinable on the basis of the measurement values of the upper sensor (25) with respect to the measured position of the upper backing roll (18; 20) and a stretching of the roll stand (12) calculated by the mathematical model (34), wherein this absolute value for the rolling gap (W) can be compared with a target value (h_{REF}) for the rolling gap (W) by means of the regulating device (32) and the hydraulic cylinder (22) for vertical displacement of the associated backing roll (18; 20) can then be activated on the basis thereof so as to thereby set the rolling gap (W) or the resulting thickness of the rolling material in the form of the metallic strip (B) in regulated manner to the desired target value (h_{REF}),
**characterised in that**
the measuring device comprises at least one lower sensor (25) by which a spacing of at
least one point of the lower backing roll (18; 20) from a predetermined lower reference point (P2) can be measured,
the upper sensor (24) and/or the lower sensor (25) is or are connected with a respectively associated adjusting device (26), wherein a position of the upper or lower sensor (25) relative to the upper or lower backing roll (18; 20) is variable by means of the adjusting device (26) and
the regulating device (32) is so arranged in terms of program that an absolute magnitude of the rolling gap (W) and thus the resulting thickness of the rolling material can be determined on the basis of the measurement values of the lower sensor (25) with respect to the measured position of the lower backing roll (18; 20) and a stretching of the roll stand (12) calculated by the mathematical model (34), wherein this absolute value for the rolling gap (W) can be compared with a target value (h_{REF}) for the rolling tap (W) by means of the regulating device (32) and the hydraulic cylinder (22) for the vertical displacement of the associated backing roll (18; 20) is then activatable on the basis thereof so as to thereby set the rolling gap (W) or the resulting thickness of the rolling material in the form of the metallic strip (B) in regulated manner to the desired target value (h_{REF}).

2. Device (10) according to claim 1, **characterised in that** the regulating device (32) is equipped with a mathematical compensation model (36) by which thermal state and wear of the work rolls (16) and/or the backing rolls (18; 20) can be calculated.

3. Device (10) according to claim 1 or 2, **characterised in that** the roll stand (12) comprises an upper crossbeam (Q1) on which the upper sensor (24) is mounted.

4. Device (10) according to any one of claims 1 to 3, **characterised in that** the roll stand (12) comprises a lower crossbeam (Q2) on which the lower sensor (25) is mounted.

5. Device (10) according to any one of claims 1 to 3, **characterised in that** the lower sensor (25) is mounted on a foundation (F) of the roll stand (12).

6. Device (10) according to any one of the preceding claims, **characterised in that** the upper sensor (24) and/or the lower sensor (25) is or are so positioned with respect to the width of the roll stand (12) that a spacing from a point in the centre of the backing roll (18; 20) is measured by this sensor (24; 25).

7. Device (10) according to any one of the preceding claims, **characterised in that** the upper sensor (24) and/or the lower sensor (25) has or each have the form of an optical sensor, preferably **in that** the upper sensor (24) and/or the lower sensor (25) is or each are in the form of a laser triangulation sensor or in the form of a confocal sensor.

8. Device (10) according to any one of the preceding claims, **characterised in that** electromagnetic fields are used for the upper sensor (24) and/or the lower sensor (25), preferably **in that** the upper sensor (24) and/or the lower sensor (25) has or each have the configuration of an eddy current sensor.

9. Device (10) according to claim 7 or 8, **characterised in that** a respective blowing-free device (28) by which compressed air can be introduced into a space (R) present between a backing roll (18; 20) and a sensor (24; 25) is arranged adjacent to each of the upper and lower sensors (25).

10. Device (10) according to any one of the preceding claims, **characterised in that** a respective plurality of upper sensors (24) and lower sensors (25) are provided adjacent to each of the upper and lower backing rolls (18; 20) and along the width of an associated backing roll (18; 20).

11. Method of rolling metallic strip (B), in which a rolling gap (W) is set between work rolls (16), which are mounted on a roll stand (12), by a device (10) according to any one of claims 1 to 10,
wherein a spacing of an upper/lower backing roll (18; 20) at at least one respective point thereof from a predetermined upper/lower reference point (P1; P2) is measured by an upper/lower sensor (25) and the measurement values of the sensors are communicated to a regulating device (32),
wherein a stretching of the roll stand (12) is calculated by a mathematical model (34), with which the regulating device (32) is equipped, with consideration of the rolling force produced, and
wherein an absolute magnitude of the rolling gap (W) and thus the resulting thickness of the rolling material are determined by means of the regulating device (32) on the basis of the positions, which are measured by the upper sensor (24) and the lower sensor (25), of the backing rolls (18; 20) and a stretching, which is calculated by the mathematical model (34), of the roll stand (12), wherein this absolute value for the rolling gap (W) is compared with a target value (h_{REF}) for the rolling gap (W) by means of the regulating device (32) and at least one backing roll (18; 20) is then adjusted, preferably hydraulically, on the basis thereof so as to thereby set the rolling gap (W) or the resulting thickness of the rolling material in the form of the metallic strip (B) in regulated manner to the target value (h_{REF}).

12. Method according to claim 11, **characterised in that** the regulating device (32) is so arranged in terms of program with respect to the mathematical model (34) that the components of the stretching of the roll stand (12) which were directly determined by means of the measurement of the positions of the backing rolls (18; 20) are removed from the stand spring characteristic.

13. Method according to claim 11 or 12, **characterised in that** the regulating device (32) is equipped with a mathematical compensation model (36) by which thermal state and wear of the work rolls (16) and/or the backing rolls (18, 20) are calculated, wherein these variables are taken into consideration for the hydraulic adjustment of at least one backing roll (18; 20) so as to thereby set the rolling gap (W) or the resulting thickness of the rolling material in the form of the metallic strip (B) in regulated manner to the target value.

14. Method according to any one of claims 11 to 13, **characterised in that** a position of the upper/lower backing roll (18; 20) is measured by a plurality of upper/lower sensors (24; 25) respectively arranged along a width of the respective backing roll (18; 20).

15. Method according to any one of claims 11 to 14, **characterised in that** the upper sensor (24) and/or the lower sensor (25) has or each have the configuration of an optical sensor.

16. Method according to any one of claims 11 to 15, **characterised in that** electromagnetic fields are used for the upper sensor (24) and/or the lower sensor (25).

17. Method according to claim 15 or 16, **characterised in that** a respective blowing-free device (28) by which compressed air can be introduced into a space (R) present between a backing roll (18; 20) and a sensor (24; 25) is provided adjacent to each of the sensors.

## Revendications

1. Dispositif (10) pour le laminage de bande métallique (B), comprenant un laminoir (12) formé d'une paire de montants (14), une paire de cylindres de travail (16) et un cylindre de support supérieur et inférieur (18; 20) (18; 20), les cylindres de travail (16) et les cylindres de support (18; 20) étant maintenus sur le laminoir (12) par des pièces d'insertion (E) respectivement associées, un espace de laminage pouvant être formé entre les cylindres de travail (16) et les cylindres de travail (16) pouvant être supportés par au moins un cylindre de support (18; 20) respectivement associé, et
un dispositif de mesure, au moyen duquel la taille de l'espace de laminage (W) entre les cylindres de travail (16) peut être déterminée,
les pièces d'insertion (E) d'au moins un cylindre de support (18; 20) étant guidées de manière mobile dans le laminoir (12) et pouvant être réglées verticalement par un cylindre hydraulique (22),
le dispositif de mesure comprenant un dispositif de mesure de force (30) qui est positionné entre une pièce d'insertion (E) d'un cylindre de support (18; 20) et le laminoir (12), une force de laminage générée avec le laminoir (12) pouvant être mesurée au moyen du dispositif de mesure de force (30), le dispositif de mesure ayant au moins un capteur supérieur (24) avec lequel une distance d'au moins un point du cylindre de support supérieur (18; 20) à un point de référence supérieur prédéterminé (P1) peut être mesurée,
un dispositif de régulation (32) étant prévu, qui est connecté au dispositif de mesure par signal, le dispositif de régulation (32) étant équipé d'au moins un modèle mathématique (34) avec lequel une déformation du laminoir (12) peut être calculée en tenant compte de la force de laminage générée, le dispositif de régulation (32) étant configuré de manière programmatique de telle sorte que, sur la base des valeurs de mesure du capteur supérieur (25) concernant la position mesurée du cylindre de support supérieur (18; 20) et une déformation du laminoir (12) calculée par le modèle mathématique (34), une taille absolue de l'espace de laminage (W) et donc l'épaisseur résultante du matériau laminé peut être déterminée, dans lequel cette valeur absolue pour l'espace de laminage (W) peut être comparée à une valeur de consigne (h_{REF}) pour l'espace de laminage (W) au moyen du dispositif de régulation (32), et sur cette base, le cylindre hydraulique (22) peut alors être commandé pour le déplacement vertical du cylindre de support associé (18; 20), afin de régler ainsi l'espace de laminage (W) ou l'épaisseur résultante du matériau laminé sous forme de bande métallique (B) à la valeur de consigne souhaitée (h_{REF}),
**caractérisé**
**en ce que** le dispositif de mesure a au moins un capteur inférieur (25), avec lequel une distance d'au moins un point du cylindre de support inférieur (18; 20) à un point de référence inférieur prédéterminé (P2) peut être mesurée,
**en ce que** le capteur supérieur (24) et/ou le capteur inférieur (25) sont connectés à un dispositif de réglage (26) respectivement associé, une position du capteur supérieur ou inférieur (25) par rapport au cylindre de support supérieur ou inférieur (18; 20) pouvant être modifiée au moyen du dispositif de réglage (26), et
**en ce que** le dispositif de régulation (32) est configuré de manière programmatique de telle sorte que, sur la base des valeurs de mesure du capteur inférieur (25) concernant la position mesurée du cylindre de support inférieur (18; 20) et une déformation du laminoir (12) calculée par le modèle mathématique (34), une taille absolue de l'espace de laminage (W) et donc l'épaisseur résultante du matériau laminé peut être déterminée, dans lequel cette valeur absolue pour l'espace de laminage (W) peut être comparée à une valeur de consigne (h_{REF}) pour l'espace de laminage (W) au moyen du dispositif de régulation (32), et sur cette base, le cylindre hydraulique (22) peut alors être commandé pour le déplacement vertical du cylindre de support associé (18; 20), afin de régler ainsi l'espace de laminage (W) ou l'épaisseur résultante du matériau laminé sous forme de bande métallique (B) sur la valeur de consigne souhaitée (h_{REF}).

2. Dispositif (10) selon la revendication 1, **caractérisé en ce que** le dispositif de régulation (32) est équipé d'un modèle de compensation mathématique (36) avec lequel la thermique et l'usure des cylindres de travail (16) et/ou des cylindres de support (18, 20) peuvent être calculées.

3. Dispositif (10) selon la revendication 1 ou 2, **caractérisé en ce que** le laminoir (12) a une traverse supérieure (Q1) sur laquelle le capteur supérieur (24) est monté.

4. Dispositif (10) selon l'une quelconque des revendications 1 à 3, **caractérisé en ce que** le laminoir (12) a une traverse inférieure (Q2) sur laquelle le capteur inférieur (25) est monté.

5. Dispositif (10) selon l'une quelconque des revendications 1 à 3, **caractérisé en ce que** le capteur inférieur (25) est monté sur un socle (F) du laminoir (12).

6. Dispositif (10) selon l'une quelconque des revendications précédentes, **caractérisé en ce que** le capteur supérieur (24) et/ou le capteur inférieur (25) sont positionnés de telle sorte par rapport à la largeur du laminoir (12) qu'une distance à un point au milieu du cylindre de support (18; 20) est mesurée avec ce capteur (24; 25).

7. Dispositif (10) selon l'une quelconque des revendications précédentes, **caractérisé en ce que** le capteur supérieur (24) et/ou le capteur inférieur (25) sont respectivement conçus comme des capteurs optiques, de préférence, que le capteur supérieur (24) et/ou le capteur inférieur (25) sont conçus sous la forme d'un capteur de triangulation laser ou sous la forme d'un capteur confocal.

8. Dispositif (10) selon l'une quelconque des revendications précédentes, **caractérisé en ce que** des champs électromagnétiques sont utilisés pour le capteur supérieur (24) et/ou le capteur inférieur (25), de préférence, que le capteur supérieur (24) et/ou le capteur inférieur (25) sont conçus comme des capteurs à courants de Foucault.

9. Dispositif (10) selon la revendication 7 ou 8, **caractérisé en ce qu'**un dispositif de soufflage libre (28) est disposé respectivement adjacent au capteur supérieur et inférieur (25), avec lequel de l'air comprimé peut être introduit dans un espace (R) situé entre un cylindre de support (18; 20) et un capteur (24; 25).

10. Dispositif (10) selon l'une quelconque des revendications précédentes, **caractérisé en ce qu'**une pluralité de capteurs supérieurs (24) ou de capteurs inférieurs (25) sont prévus respectivement adjacents au cylindre de support supérieur ou inférieur (18; 20) le long de la largeur d'un cylindre de support associé (18; 20).

11. Procédé pour le laminage de bande métallique (B), dans lequel un espace de laminage (W) entre des cylindres de travail (16) montés sur un laminoir (12) est réglé avec un dispositif (10) selon l'une des revendications 1 à 10, dans lequel
une distance d'un rouleau de support supérieur/inférieur (18; 20) d'au moins un point de celui-ci à un point de référence supérieur/inférieur prédéterminé (P1; P2) est mesurée par un capteur supérieur/inférieur (25) et les valeurs de mesure des capteurs sont envoyées à un dispositif de régulation (32), dans lequel
une déformation du laminoir (12) est calculée avec un modèle mathématique (34), avec lequel le dispositif de régulation (32) est équipé, en tenant compte de la force de laminage produite, et dans lequel
au moyen du dispositif de régulation (32) sur la base des positions mesurées par le capteur supérieur (24) et le capteur inférieur (25) des rouleaux de support (18; 20) et une déformation du laminoir (12) calculée par le modèle mathématique (34), une taille absolue de l'espace de laminage (W) et donc l'épaisseur résultante du matériau laminé est déterminée, dans lequel cette valeur absolue pour l'espace de laminage (W) est comparée à une valeur de consigne (h_{REF}) pour l'espace de laminage (W) au moyen du dispositif de régulation (32), et sur cette base, au moins un rouleau de support (18; 20) est alors ajusté, de préférence hydrauliquement, pour ainsi régler l'espace de laminage (W) ou l'épaisseur résultante du matériau laminé sous forme de bande métallique (B) sur la valeur de consigne souhaitée (h_{REF}).

12. Procédé selon la revendication 11, **caractérisé en ce que** le dispositif de régulation (32) est configuré de manière programmatique par rapport au modèle mathématique (34) de telle sorte que les parties de la déformation du laminoir (12), qui ont été directement déterminées par la mesure des positions des rouleaux de support (18; 20), sont retirées du ressort de laminoir.

13. Procédé selon la revendication 11 ou 12, **caractérisé en ce que** le dispositif de régulation (32) est équipé d'un modèle de compensation mathématique (36), avec lequel la thermique et l'usure des cylindres de travail (16) et/ou des rouleaux de support (18, 20) peuvent être calculés, ces grandeurs étant prises en compte pour l'ajustement hydraulique d'au moins un rouleau de support (18; 20), afin de régler ainsi l'espace de laminage (W) ou l'épaisseur résultante du matériau laminé sous forme de bande métallique (B) sur la valeur de consigne.

14. Procédé selon l'une des revendications 11 à 13, **caractérisé en ce qu'**une position du rouleau de support supérieur/inférieur (18; 20) est mesurée par une pluralité de capteurs supérieurs/inférieurs (24; 25), qui sont respectivement disposés le long de la largeur du rouleau de support respectif (18; 20).

15. Procédé selon l'une des revendications 11 à 14, **caractérisé en ce que** le capteur supérieur (24) et/ou le capteur inférieur (25) sont respectivement conçus comme des capteurs optiques.

16. Procédé selon l'une des revendications 11 à 15, **caractérisé en ce que** des champs électromagnétiques sont utilisés pour le capteur supérieur (24) et/ou le capteur inférieur (25).

17. Procédé selon la revendication 15 ou 16, **caractérisé en ce qu'**un dispositif de soufflage libre (28) est prévu respectivement adjacent aux capteurs, avec lequel de l'air comprimé peut être introduit dans un espace (R) situé entre un rouleau de support (18; 20) et un capteur (24; 25).
